# EUROPÄISCHE PATENTSCHRIFT

(11) **EP 2 505 922 B1**
(45) Veröffentlichungstag und Bekanntmachung des Hinweises auf die Patenterteilung: **27.02.2019**
(21) Anmeldenummer: 12160515.8
(22) Anmeldetag: 21.03.2012
(51) Int. Cl.: F24C 3/08, F24C 15/14

(54) **Gasherd mit zentralem Tropfenfänger**
Gas cooking top with a center drip pan
Gazinières comprenant un collecteur de gouttes central

(30) Priorität: 22.03.2011 CN 201110075865
(43) Veröffentlichungstag der Anmeldung: 03.10.2012
(73) Patentinhaber: BSH Hausgeräte GmbH, 81739 München (DE)
(72) Erfinder: Liu, Shenchang, 210000 Nanjing (CN); Zhang, Shenzhou, 110044 Shenyang (CN); Zhu, Weihong, 210000 Nanjing (CN)

(56) Entgegenhaltungen:
- EP-A2- 0 210 780
- CN-Y- 2 795 697
- CN-Y- 201 187 812
- JP-A- 9 004 852
- JP-A- 2003 148 745

## Beschreibung

### Gebiet der Erfindung

Die vorliegende Erfindung gehört zum Bereich der Gasherde.

### Technischer Hintergrund

Bei einem Brenner der bisher bekannten Gasherde sind in der Regel mehrere von innen nach außen verlaufende Brennstellenringe angeordnet. Dabei verhindern jedoch die Flammen am äußeren Brennstellenring, dass die Luft, deren Sauerstoffanteil für eine Verbrennung notwendig ist, in Richtung des inneren Brennstellenrings strömt, was schließlich zur unvollständigen Verbrennung bei den inneren Brennstellen führt. Um dies zu vermeiden, befindet sich bei herkömmlichen Gasherden an der Ober- oder Unterseite der Abdeckplatte meistens ein Nebenluftspalt zur Versorgung der inneren Brennstellen mit Luft. Im letzteren Fall treten beim Kochen oft Fremdkörper durch den Nebenluftspalt ins Innere des Gasherdes ein, welche Verschmutzungen darstellen und zugleich auch die Bauteile innerhalb des Geräts beschädigen können. Um dies zu vermeiden, ist es aus dem Stand der Technik bekannt, zwischen der äußeren und der zentralen Kammer ein Brennergitter vorzusehen. Mit einem solchen Brennergitter können zwar große Festkörper ferngehalten werden, der Nebenluftspalt und damit der Innenraum des Gasherdes sind jedoch flüssigen Verunreinigungen immer noch zugänglich. Mit anderen Worten liegt die genannte Problematik zumindest teilweise immer noch vor.

Im Falle eines an der Oberseite der Abdeckplatte eines Gasherdes ausgebildeten Nebenluftspalts kann zwar keine Flüssigkeit durch den Nebenluftspalt ins Innere des Gasherdes eintreten, es können jedoch Tropfen zwischen der äußeren und der zentralen Kammer herunterfallen. Außerdem ist der Nebenluftspalt selbst verschmutzungsanfällig und nur schwer zu reinigen.

Aus der Druckschrift CN 201 187 812 Y (vgl. insbesondere Figuren 6 und 7) ist bekannt, in der zur Aufnahme des Brenners ausgebildeten Brenneröffnung der Kochfelddeckplatte eine Abdeckplatte anzuordnen, die im Wesentlichen die gesamte Brenneröffnung abdeckt. Diese Abdeckplatte ist dazu geeignet, zwischen äußerer Kammer und zentraler Kammer herunterfallende Tropfen aufzufangen. Da die Abdeckplatte sich unterhalb der äußeren Kammer und unterhalb der zentralen Kammer befindet, müssen zum Ein- und Ausbau dieser Abdeckplatte sowohl die äußere Kammer
als auch die zentrale Kammer ausgebaut werden. Es ist also nicht möglich, zur Reinigung der Abdeckplatte diese auf einfache Weise ein- und auszubauen.

Aus der Druckschrift CN 2 795 697 Y (vgl. insbesondere Figur 4) ist ein Gasherd bekannt, der einen zentralen Tropfenfänger aufweist, der sich zwischen einer äußeren Kammer und einer zentralen Kammer befindet und zur Sammlung und Aufnahme von zwischen äußerer Kammer und zentraler Kammer herunterfallenden Tropfen dient. Dieser Tropfenfänger ist einstückig mit einer Halterung ausgebildet, welche zur Halterung einer auf der äußeren Kammer angeordneten äußeren Brennerkappe dient. Im zusammengebauten Zustand ist die äußere Brennerkappe auf die Halterung aufgesetzt. Zur Demontage des Tropfenfängers muss somit zunächst die äußere Brennerkappe demontiert werden. Die Beschreibung des Stands der Technik bedeutet nicht, dass der beschriebene Stand der Technik bereits vor dem Anmeldetag der vorliegenden Anmeldung dem Durchschnittsfachmann bekannt ist, sofern keine zureichenden Beweise dafür angeboten werden.

### Offenbarung der Erfindung

Zur Lösung der oben erwähnten Probleme schlägt die vorliegende Erfindung einen Gasherd und einen zentralen Tropfenfänger für Gasherde vor.

Ein erfindungsgemäß ausgeführter Gasherd umfasst eine Abdeckplatte und einen Brenner, wobei der Brenner einen Gasmischraum, eine äußere Brennerkappe und eine zentrale Brennerkappe enthält. Der Gasmischraum umfasst wiederum eine äußere Kammer und eine zentrale Kammer, wobei die äußere Brennerkappe auf der äußeren Kammer und die zentrale Brennerkappe auf der zentralen Kammer aufgesetzt ist. Darüber hinaus verfügt der Gasherd über einen zentralen Tropfenfänger, der sich zwischen äußerer Kammer und zentraler Kammer befindet und zur Sammlung und Aufnahme von zwischen äußerer Kammer und zentraler Kammer herunterfallenden Tropfen dient. Durch die Anordnung eines zentralen Tropfenfängers lassen sich die zwischen äußerer und zentraler Kammer herabtropfenden Flüssigkeiten zuverlässig sammeln, was die Reinigungsfreundlichkeit des Gasherdes erhöht.

Dabei ist vorgesehen, dass der zentrale Tropfenfänger mindestens ein Stützteil, das zur Lagerung des zentralen Tropfenfängers zwischen äußerer Kammer und zentraler Kammer vorgesehen ist, und mindestens ein Auffangteil umfasst, das zur Sammlung und Aufnahme von zwischen äußerer Kammer und zentraler Kammer herunterfallenden Tropfen dient.

Dabei ist vorgesehen, dass an der der zentralen Kammer zugewandten Seitenwand der äußeren Kammer eine Auskragung ausgebildet ist, auf der das Stützteil aufgesetzt ist. Dadurch werden einerseits Herstellungskosten eingespart und andererseits der Einbau sowie der Ausbau des zentralen Tropfenfängers zur Reinigung vereinfacht.

Optional ist dabei vorgesehen, dass an der der äußeren Kammer zugewandten Seitenwand der zentralen Kammer eine Auskragung ausgebildet ist, auf der das Stützteil aufgesetzt ist. Dadurch werden einerseits Herstellungskosten eingespart und andererseits der Einbau sowie der Ausbau des zentralen Tropfenfängers zur Reinigung vereinfacht.

Optional ist dabei vorgesehen, dass sich zwischen äußerer Kammer und zentraler Kammer ein Verbindungsteil befindet, auf dem das Stützteil aufgesetzt ist. Dadurch werden einerseits Herstellungskosten eingespart und andererseits der Einbau sowie der Ausbau des zentralen Tropfenfängers zur Reinigung vereinfacht.

Dabei ist vorgesehen, dass in einer Seitenwand des Auffangteils eine Aussparung ausgebildet ist, die in den Raum unterhalb der Abdeckplatte mündet und dem Brenner Nebenluft zuführt. Dadurch wird der zentrale Tropfenfänger um eine neue Funktion zum Versorgen des Brenners mit Nebenluft von unterhalb der Abdeckplatte eines Gasherdes erweitert, so dass die Funktion zur Versorgung mit Nebenluft und die Funktion zur Sammlung und Aufnahme von herunterfallenden Tropfen einander ergänzen und fördern. Auf diese Weise wird bei einer Zuführung der Nebenluft von unterhalb der Abdeckplatte das Problem, dass Flüssigkeiten oft durch diesen Zufuhrkanal ins Innere des Gasherdes gelangen, gelöst.

Optional ist dabei vorgesehen, dass die mit einer Aussparung versehene Seitenwand des Auffangteils im oberen Bereich zum Mittelpunkt des Auffangteils hin geneigt ausgeführt ist. Dadurch wird die Wahrscheinlichkeit, dass eine Flüssigkeit durch die Aussparung in den Innenraum des Gasherdes einströmt, weiter reduziert.

Optional ist dabei vorgesehen, dass sich die Aussparung in der oberen Seitenwandhälfte des Auffangteils befindet. Dadurch wird die praktische Aufnahmefähigkeit des Auffangteils verbessert und zudem die Wahrscheinlichkeit, dass eine Flüssigkeit durch die Aussparung in den Innenraum des Gasherdes einströmt, weiter reduziert.

Optional ist dabei vorgesehen, dass die mit der Aussparung versehene Seitenwand des Auffangteils zusätzlich mit einem Sperrteil versehen ist, um Flüssigkeiten von der Aussparung fernzuhalten. Dadurch wird die Wahrscheinlichkeit, dass eine Flüssigkeit durch die Aussparung in den Innenraum des Gasherdes einströmt, weiter reduziert.

Dabei ist vorgesehen, dass zwei Auffangteile vorhanden sind, die bezüglich der zentralen Kammer symmetrisch angeordnet sind.

Dabei ist vorgesehen, dass das Stützteil die Form einer Scheibe hat, einen kreisförmig umlaufenden Rand besitzt und über eine Mündung zum unterhalb des Stützteils befindlichen Auffangteil verfügt, wobei an der der zentralen Kammer zugewandten Seitenwand der äußeren Kammer eine Auskragung ausgebildet ist, auf die sich das Stützteil mit seinem Rand stützt.

Dabei ist vorgesehen, dass das Stützteil und die Auffangteile einteilig ausgeführt sind, was zur Erhöhung der Produktivität beitragen kann.

Optional ist dabei vorgesehen, dass am Rand des Stützteils eine umlaufende, nach oben gerichtete Anformung ausgebildet ist, mit der die Sammlung von Tropfen erleichtert werden kann.

Dabei ist vorgesehen, dass im zentralen Tropfenfänger eine Öffnung zur Durchführung der zentralen Kammer und/oder einer Zündelektrode und/oder eines Thermoelements ausgebildet ist.

Optional ist dabei vorgesehen, dass der zentrale Tropfenfänger aus kaltgewalztem Blech mit einem Emaille-Überzug gefertigt ist.

Ein erfindungsgemäß ausgeführter zentraler Tropfenfänger für einen Gasherd befindet sich zwischen einer äußeren Kammer und einer zentralen Kammer des Gasherdes und dient zur Sammlung und Aufnahme von zwischen äußerer Kammer und zentraler Kammer herunterfallenden Tropfen. Durch die Anordnung eines zentralen Tropfenfängers lassen sich die zwischen äußerer und zentraler Kammer herabtropfenden Flüssigkeiten zuverlässig sammeln, was die Reinigungsfreundlichkeit des Gasherdes erhöht.

Optional ist dabei vorgesehen, dass der zentrale Tropfenfänger mindestens ein Stützteil, das zur Lagerung des zentralen Tropfenfängers zwischen äußerer Kammer und zentraler Kammer vorgesehen ist, und mindestens ein Auffangteil umfasst, das zur Sammlung und Aufnahme von zwischen äußerer Kammer und zentraler Kammer herunterfallenden Tropfen dient, wobei in einer Seitenwand des Auffangteils eine Aussparung ausgebildet ist, die in den Raum unterhalb der Abdeckplatte des Gasherdes mündet und dem Brenner des Gasherdes Nebenluft zuführt. Dadurch wird der zentrale Tropfenfänger um eine neue Funktion zum Versorgen des Brenners mit Nebenluft von unterhalb der Abdeckplatte eines Gasherdes erweitert, so dass die Funktion zur Versorgung mit Nebenluft und die Funktion zur Sammlung und Aufnahme von herunterfallenden Tropfen einander ergänzen und fördern. Auf diese Weise wird bei einer Zuführung der Nebenluft von unterhalb der Abdeckplatte das Problem, dass Flüssigkeiten oft durch diesen Zufuhrkanal ins Innere des Gasherdes gelangen, gelöst.

### Darstellung der Abbildungen

Die folgenden Abbildungen wurden mit Hilfe eines computergestützten Zeichenwerkzeuges angefertigt. Da die entsprechenden Strichdarstellungen die jeweiligen Strukturen nicht deutlich genug zeigen können, wurde die Abbildung 5 dabei mit einem Beschichtungseffekt versehen. Dabei zeigen:
Fig 1 den schematischen Aufbau eines zentralen Tropfenfängers gemäß Ausführungsbeispiel 1 der vorliegenden Erfindung,
Fig 2 in auseinandergezogener Darstellung den Aufbau eines Brenners gemäß Ausführungsbeispiel 1 der vorliegenden Erfindung,
Fig 3 den schematischen Aufbau eines Brenners ohne Brennerkappe und zentralen Tropfenfänger gemäß Ausführungsbeispiel 1 der vorliegenden Erfindung,
Fig 4 in geschnittener Ansicht den Brenner gemäß Ausführungsbeispiel 1 der vorliegenden Erfindung,
Fig 5 den schematischen Aufbau eines zentralen Tropfenfängers gemäß Ausführungsbeispiel 2 der vorliegenden Erfindung und
Fig 6 in geschnittener Ansicht einen Brenner gemäß Ausführungsbeispiel 2 der vorliegenden Erfindung.

### Bezugszeichenliste

- 1: Äußere Brennerkappe
- 2: Zentrale Brennerkappe
- 3: Äußere Kammer
- 4: Zentrale Kammer
- 5: Zentraler Tropfenfänger
- 6: Stützteil
- 7: Auffangteil
- 8: Auskragung
- 9: Aussparung

Zum besseren Verständnis der Aufgabe, Ausgestaltungen und Vorteile der vorliegenden Erfindung wird diese im Folgenden in Verbindung mit den die Erfindung beispielhaft beschreibenden bzw. nicht einschränkenden Zeichnungen und bevorzugten Ausführungsbeispielen nähert erläutert. Es sei darauf hingewiesen, dass im Rahmen der vorliegenden Erfindung mit Gasherd alle Kochgeräte bezeichnet werden, die über einen Brenner verfügen und mit beliebigen Gastypen wie beispielsweise Erdgas, Industriegas, verflüssigtem Erdölgas, Biogas und allen anderen für diesen Bereich verwendbaren Gastypen versorgt werden können.

### Ausführungsbeispiel 1

In Fig 1 bis 4 ist ein Ausführungsbeispiel eines erfindungsgemäßen Gasherdes dargestellt, das eine Abdeckplatte und einen Brenner umfasst. Die Abdeckplatte befindet sich auf einem unteren Gehäuseteil des Gasherdes und ist mit einem Durchbruch zum Einbau des Brenners versehen. Der Brenner umfasst einen Gasmischraum, eine äußere Brennerkappe 1 und eine zentrale Brennerkappe 2. Der Gasmischraum umfasst wiederum eine äußere Kammer 3 und eine zentrale Kammer 4, wobei die äußere Brennerkappe 1 auf der äußeren Kammer 3 und die zentrale Brennerkappe 2 auf der zentralen Kammer 4 aufgesetzt ist. Darüber hinaus verfügt der Gasherd über einen zentralen Tropfenfänger 5, der sich zwischen äußerer Kammer 3 und zentraler Kammer 4 befindet und zur Sammlung und Aufnahme von zwischen äußerer Kammer 3 und zentraler Kammer 4 herunterfallenden Tropfen dient. Mit dem zentralen Tropfenfänger 5, bei dessen Bezeichnung das Wort "Tropfen" üblicherweise für Flüssigkeiten steht, können jedoch auch z.B. Festkörper gesammelt und aufgenommen werden. Dies gilt auch für die folgenden Ausführungsbeispiele. Der zentrale Tropfenfänger 5 ist aus kaltgewalztem Blech mit einem Emaille-Überzug gefertigt.

Wie aus Fig 1 zu erkennen ist, besteht der zentrale Tropfenfänger 5 aus einem Stützteil 6, das zur Lagerung des zentralen Tropfenfängers 5 zwischen äußerer Kammer 3 und zentraler Kammer 4 vorgesehen ist, und zwei Auffangteilen 7, die zur Sammlung und Aufnahme von zwischen äußerer Kammer 3 und zentraler Kammer 4 herunterfallenden Tropfen dienen. Die beiden Auffangteile 7 sind einteilig mit dem Stützteil 6 ausgeführt und bezüglich der zentralen Kammer 4 symmetrisch angeordnet. Darüber hinaus hat das Stützteil 6 die Form einer Scheibe, besitzt einen kreisförmig umlaufenden Rand und verfügt über eine Mündung zum unterhalb des Stützteils 6 befindlichen Auffangteil 7. Die beiden Auffangteile 7 sind an ihrer der äußeren Kammer 3 zugewandten Seitenwand jeweils mit einer Aussparung 9 versehen, die in den Raum unterhalb der Abdeckplatte mündet und von dort dem Brenner Nebenluft zuführt. Insbesondere strömt die Luft von unterhalb der Abdeckplatte durch die Aussparung 9 auf den Brenner.

Wie aus Fig 3 und 4 hervorgeht, ist an der der zentralen Kammer 4 zugewandten Seitenwand der äußeren Kammer 3 eine Auskragung 8 angeformt. Im zusammengebauten Zustand stützt sich das Stützteil 6 mit seinem Rand auf die Auskragung 8, so dass sich der zentrale Tropfenfänger 5 zwischen äußerer Kammer 3 und zentraler Kammer 4 befindet.

Wie Fig 1 zeigt, ist im zentralen Tropfenfänger 5 eine Öffnung zur Durchführung der zentralen Kammer 4, einer Zündelektrode und eines Thermoelements ausgebildet. Um den Eintritt einer Flüssigkeit durch diese Öffnung in den Innenraum des Gasherdes zu verhindern, ist die Öffnung so dimensioniert, dass sie gerade einen Durchgang der genannten Bauteile erlaubt.

Bisher wurden bevorzugte Ausführungsbeispiele der Erfindung beschrieben, aus denen sich durch Änderung bzw. Substitution einiger Merkmale weitere Ausführungsbeispiele ableiten lassen. So kann zum Beispiel an der der äußeren Kammer zugewandten Seitenwand der zentralen Kammer eine Auskragung vorgesehen sein, auf der das Stützteil aufgesetzt ist. Alternativ kann sich das Stützteil auch auf einem Verbindungsteil zwischen äußerer und zentraler Kammer befinden. Ferner kann die mit einer Aussparung versehene Seitenwand des Auffangteils im oberen Bereich zum Mittelpunkt des Auffangteils hin geneigt sein. Zudem kann sich die Aussparung in der oberen Seitenwandhälfte des Auffangteils befinden. Des Weiteren kann die mit der Aussparung versehene Seitenwand des Auffangteils zusätzlich mit einem Sperrteil versehen sein, um Flüssigkeiten von der Aussparung fernzuhalten. Überdies kann am Rand des Stützteils eine umlaufende, nach oben gerichtete Anformung ausgebildet sein, wobei unter "Rand" ein Außenrand oder auch ein Innenrand des Stützteils verstanden werden kann. In Anwesenheit einer Öffnung zur Durchführung von zentraler Kammer, Zündelektrode und Thermoelement wird mit "Innenrand" der Rand dieser Öffnung bezeichnet.

### Ausführungsbeispiel 2

Fig 5 und 6 zeigen ein weiteres Ausführungsbeispiel der Erfindung für Gasherde, das eine Weiterbildung des oben beschriebenen Ausführungsbeispiels 1 darstellt. Die beiden Ausführungsbeispiele unterscheiden sich lediglich durch einen anders aufgebauten zentralen Tropfenfänger 5.

Die beiden Auffangteile 7 sind sowohl an ihrer der äußeren Kammer 3 zugewandten Seitenwand als auch an ihrer der zentralen Kammer 4 zugewandten Seitenwand jeweils mit einer Aussparung 9 versehen, die in den Raum unterhalb der Abdeckplatte mündet und von dort dem Brenner Nebenluft zuführt. Insbesondere strömt die Luft von unterhalb der Abdeckplatte durch die insgesamt vier Aussparungen 9 auf den Brenner.

### Ausführungsbeispiel 3

Fig 1 zeigt ein Ausführungsbeispiel eines erfindungsgemäßen zentralen Tropfenfängers 5 für einen Gasherd, der sich zwischen einer äußeren Kammer 3 und einer zentralen Kammer 4 des Gasherdes befindet und zur Sammlung und Aufnahme von zwischen äußerer Kammer 3 und zentraler Kammer 4 herunterfallenden Tropfen dient. Der zentrale Tropfenfänger 5 besteht aus einem Stützteil 6, das zur Lagerung des zentralen Tropfenfängers 5 zwischen äußerer Kammer 3 und zentraler Kammer 4 vorgesehen ist, und zwei Auffangteilen 7, die zur Sammlung und Aufnahme von zwischen äußerer Kammer 3 und zentraler Kammer 4 herunterfallenden Tropfen dienen und einteilig mit dem Stützteil 6 ausgeführt sind. Darüber hinaus hat das Stützteil 6 die Form einer Scheibe, besitzt einen kreisförmig umlaufenden Rand und verfügt über eine Mündung zum unterhalb des Stützteils 6 befindlichen Auffangteil 7. Die beiden Auffangteile 7 sind an ihrer der äußeren Kammer 3 zugewandten Seitenwand jeweils mit einer Aussparung 9 versehen, die in den Raum unterhalb der Abdeckplatte mündet und von dort dem Brenner Nebenluft zuführt. Zusätzlich hierzu ist im zentralen Tropfenfänger 5 eine Öffnung zur Durchführung der zentralen Kammer 4, einer Zündelektrode und eines Thermoelements ausgebildet. Um das Strömen einer Flüssigkeit durch diese Öffnung unter die Abdeckplatte zu verhindern, ist die Öffnung so dimensioniert, dass sie gerade einen Durchgang der genannten Bauteile erlaubt.

### Ausführungsbeispiel 4

Fig 5 zeigt einen weiteren zentralen Tropfenfänger 5 für Gasherde, der eine Weiterbildung des oben beschriebenen Ausführungsbeispiels 3 darstellt. Die beiden Ausführungsbeispiele unterscheiden sich lediglich dadurch, dass jedes Auffangteil 7 sowohl an seiner der äußeren Kammer 3 zugewandten Seitenwand als auch an seiner der zentralen Kammer 4 zugewandten Seitenwand jeweils mit einer Aussparung 9 versehen ist, die in den Raum unterhalb der Abdeckplatte mündet und von dort dem Brenner Nebenluft zuführt.

## Patentansprüche

1. Gasherd mit einer Abdeckplatte und einem Brenner, der einen Gasmischraum, eine äußere Brennerkappe (1) und eine zentrale Brennerkappe (2) umfasst, wobei der Gasmischraum wiederum eine äußere Kammer (3) und eine zentrale Kammer (4) umfasst, wobei die äußere Brennerkappe (1) auf der äußeren Kammer (3) und die zentrale Brennerkappe (2) auf der zentralen Kammer (4) aufgesetzt ist, wobei der Gasherd einen zusätzlichen zentralen Tropfenfänger (5) aufweist, der sich zwischen äußerer Kammer (3) und zentraler Kammer (4) befindet und zur Sammlung und Aufnahme von zwischen äußerer Kammer (3) und zentraler Kammer (4) herunterfallenden Tropfen dient, wobei der zentrale Tropfenfänger (5) mindestens ein Stützteil (6) und zwei Auffangteile (7), die bezüglich der zentralen Kammer (4) symmetrisch angeordnet sind, umfasst, wobei die Auffangteile (7) zur Sammlung und Aufnahme von zwischen äußerer Kammer (3) und zentraler Kammer (4) herunterfallenden Tropfen dienen, wobei das Stützteil (6) und die Auffangteile (7) einteilig ausgeführt sind, **dadurch gekennzeichnet, dass**
- das Stützteil (6) zur Lagerung des zentralen Tropfenfängers (5) zwischen äußerer Kammer (3) und zentraler Kammer (4) vorgesehen ist,
- der zentrale Tropfenfänger (5) ein separates Bauteil ist, das aus dem Stützteil (6) und den zwei Auffangteilen (7) besteht,
- zur Vereinfachung des Einbaus und des Ausbaus des zentralen Tropfenfängers (5) an der der äußeren Kammer (3) zugewandten Seitenwand der zentralen Kammer (4) eine Auskragung (8) ausgebildet ist, auf der das Stützteil (6) aufgesetzt ist,
- das Stützteil (6) die Form einer Scheibe hat, einen kreisförmig umlaufenden Rand besitzt und über eine Mündung zum unterhalb des Stützteils (6) befindlichen Auffangteil (7) verfügt, wobei an der der zentralen Kammer (3) zugewandten Seitenwand der äußeren Kammer die Auskragung (8) ausgebildet ist, auf die sich das Stützteil (6) mit seinem Rand stützt,
- an ihrer der äußeren Kammer (3) zugewandten Seitenwand der Auffangteile (7) jeweils eine Aussparung (9) ausgebildet ist, die in den Raum unterhalb der Abdeckplatte mündet und dem Brenner Nebenluft zuführt und
- im zentralen Tropfenfänger (5) eine Öffnung zur Durchführung der zentralen Kammer (4), einer Zündelektrode und eines Thermoelements ausgebildet ist, wobei diese Öffnung so dimensioniert ist, dass sie gerade einen Durchgang der zentralen Kammer (4), der Zündelektrode und des Thermoelements erlaubt und den Eintritt einer Flüssigkeit durch diese Öffnung in den Innenraum des Gasherdes verhindert.

2. Gasherd gemäß einem der vorhergehenden Ansprüche, **dadurch gekennzeichnet, dass** an der der zentralen Kammer (4) zugewandten Seitenwand der äußeren Kammer (3) eine Auskragung (8) ausgebildet ist, auf der das Stützteil aufgesetzt ist.

3. Gasherd gemäß einem der vorhergehenden Ansprüche, **dadurch gekennzeichnet, dass** sich zwischen äußerer Kammer (3) und zentraler Kammer (4) ein Verbindungsteil befindet, auf dem das Stützteil (6) aufgesetzt ist.

4. Gasherd gemäß einem der vorhergehenden Ansprüche, **dadurch gekennzeichnet, dass** die mit einer Aussparung (9) versehene Seitenwand des Auffangteils (7) im oberen Bereich zum Mittelpunkt des Auffangteils (7) hin geneigt ausgeführt ist.

5. Gasherd gemäß einem der vorhergehenden Ansprüche, **dadurch gekennzeichnet, dass** sich die Aussparung (9) in der oberen Seitenwandhälfte des Auffangteils (7) befindet.

6. Gasherd gemäß einem der vorhergehenden Ansprüche, **dadurch gekennzeichnet, dass** die mit der Aussparung versehene Seitenwand des Auffangteils (7) zusätzlich mit einem Sperrteil versehen ist, um Flüssigkeiten von der Aussparung (9) fernzuhalten.

7. Gasherd gemäß einem der vorhergehenden Ansprüche, **dadurch gekennzeichnet, dass** am Rand des Stützteils (6) eine umlaufende, nach oben gerichtete Anformung ausgebildet ist.

8. Gasherd gemäß einem der vorhergehenden Ansprüche, **dadurch gekennzeichnet, dass** der zentrale Tropfenfänger (5) aus kaltgewalztem Blech mit einem Emaille-Überzug gefertigt ist.

## Claims

1. Gas cooker with a cover plate and a burner, which comprises a gas mixing compartment, an external burner cap (1) and a central burner cap (2), wherein the gas mixing chamber in turn comprises an external chamber (3) and a central chamber (4), wherein the external burner cap (1) is placed on the external chamber (3) and the central burner cap (2) is placed on the central chamber (4), wherein the gas cooker has an additional central drip pan (5) which is disposed between the external chamber (3) and the central chamber (4) and is used to collect and receive droplets falling down between the external chamber (3) and the central chamber (4), wherein the central drip pan (5) comprises at least one supporting part (6) and two storage parts (7) which are arranged in symmetry with respect to the central chamber (4), wherein the storage parts (7) are used to collect and receive droplets falling down between the external chamber (3) and the central chamber (4), wherein the supporting part (6) and the storage parts (7) are formed in one piece, **characterised in that**
- the supporting part (6) is provided to mount the central drip pan (5) between the external chamber (3) and the central chamber (4),
- the central drip pan (5) is a separate component, which consists of the supporting part (6) and the two storage parts (7),
- an overhang (8) on which the supporting part (6) is placed is embodied to simplify the assembly and disassembly of the central drip pan (5) on the side wall of the central chamber (4) facing the external chamber (3),
- the supporting part (6) has the shape of a disc, exhibits a circular peripheral edge and possesses an opening into the storage part (7) disposed below the supporting part (6), wherein the overhang (8) is embodied on the side wall of the external chamber facing the central chamber (3), against which overhang the supporting part (6) rests with its edge,
- a cut-out (9) is embodied on its side wall of the storage parts (7) which face the external chamber (3) in each case, said recess opening into the space below the cover plate and supplying auxiliary air to the burner, and
- an opening for passing through the central chamber (4), an ignition electrode and a thermoelement are embodied in the central drip pan (5), wherein this opening is dimensioned such that it allows a passage through the central chamber (4), the ignition electrode and the thermoelement and prevents liquid from entering through this opening into the interior of the gas cooker.

2. Gas cooker according to one of the preceding claims, **characterised in that** an overhang (8), on which the support part is placed, is embodied on the side wall of the external chamber (3) which faces the central chamber (4).

3. Gas cooker according to one of the preceding claims, **characterised in that** a connecting part, on which the support part (6) is placed, is disposed between the external chamber (3) and the central chamber (4).

4. Gas cooker according to one of the preceding claims, **characterised in that** the side wall of the storage part (7) provided with a cut-out (9) is embodied inclined toward the central point of the storage part (7) in the upper region.

5. Gas cooker according to one of the preceding claims, **characterised in that** the cut-out (9) is disposed in the upper side wall half of the storage part (7).

6. Gas cooker according to one of the preceding claims, **characterised in that** the side wall of the storage part (7) provided with the cut-out is additionally provided with a blocking part, in order to keep liquids away from the cut-out (9).

7. Gas cooker according to one of the preceding claims, **characterised in that** a peripheral, upwardly directed moulding is embodied on the edge of the supporting part (6).

8. Gas cooker according to one of the preceding claims, **characterised in that** the central drip pan (5) is manufactured from cold-rolled sheet metal with an enamel coating.

## Revendications

1. Gazinière avec une plaque de recouvrement et un brûleur, qui comprend un espace de mélange de gaz, un capuchon de brûleur externe (1) et un capuchon de brûleur central (2), dans laquelle l'espace de mélange de gaz comprend à son tour une chambre externe (3) et une chambre centrale (4), dans laquelle le capuchon de brûleur externe (1) est posé sur la chambre externe (3) et le capuchon de brûleur central (2) est posé sur la chambre centrale (4), dans laquelle la gazinière présente un séparateur de gouttes central (5) supplémentaire qui se trouve entre la chambre externe (3) et la chambre centrale (4) et sert à la collecte et à l'absorption de gouttes tombant entre la chambre externe (3) et la chambre centrale (4), dans laquelle le séparateur de gouttes central (5) comprend au moins une partie d'appui (6) et deux parties de recueil (7) qui sont disposées de manière symétrique par rapport à la chambre centrale (4), dans laquelle les parties de recueil (7) servent à la collecte et à l'absorption de gouttes tombant entre la chambre externe (3) et la chambre centrale (4), dans laquelle la partie d'appui (6) et les parties de recueil (7) sont réalisées d'un seul tenant, **caractérisée en ce que**
- la partie d'appui (6) est prévue pour le positionnement du séparateur de gouttes central (5) entre la chambre externe (3) et la chambre centrale (4),
- le séparateur de gouttes central (5) est un composant séparé qui est composé de la partie d'appui (6) et des deux parties de recueil (7),
- pour la simplification de la pose et de la dépose du séparateur de gouttes central (5) au niveau de la paroi latérale de la chambre centrale (4) tournée vers la chambre externe (3) une saillie (8) est réalisée, sur laquelle la partie d'appui (6) est posée,
- la partie d'appui (6) a la forme d'un disque, possède un bord périphérique de forme circulaire et dispose d'une embouchure vers la partie de recueil (7) qui se trouve en dessous de la partie d'appui (6), dans laquelle la saillie (8) est réalisée au niveau de la paroi latérale de la chambre externe tournée vers la chambre centrale (3), saillie sur laquelle s'appuie la partie d'appui (6) avec son bord,
- un évidement (9) est respectivement réalisé au niveau de sa paroi arrière des parties de recueil (7) tournée vers la chambre externe (3), lequel évidement débouche dans l'espace en dessous de la plaque de recouvrement et alimente le brûleur en air de purge et
- dans le séparateur de gouttes central (5) une ouverture destinée à la mise en place de la chambre centrale (4), d'une électrode d'allumage et d'un élément thermique est réalisée, dans laquelle cette ouverture est dimensionnée de sorte qu'elle permet précisément un passage de la chambre centrale (4), de l'électrode d'allumage et de l'élément thermique et empêche la pénétration d'un fluide à travers cette ouverture dans l'espace interne de la gazinière.

2. Gazinière selon l'une des revendications précédentes, **caractérisée en ce que**, au niveau de la paroi latérale de la chambre externe (3) tournée vers la chambre centrale (4) une saillie (8) est réalisée, sur laquelle la partie d'appui est posée.

3. Gazinière selon l'une des revendications précédentes, **caractérisée en ce que**, entre la chambre externe (3) et la chambre centrale (4) se trouve une partie de liaison, sur laquelle la partie d'appui (6) est posée.

4. Gazinière selon l'une des revendications précédentes, **caractérisée en ce que** la paroi latérale de la partie de recueil (7) dotée d'un évidement (9) est réalisée inclinée dans la zone supérieure du point central de la partie de recueil (7).

5. Gazinière selon l'une des revendications précédentes, **caractérisée en ce que** l'évidement (9) se trouve dans la moitié paroi latérale supérieure de la partie de recueil (7).

6. Gazinière selon l'une des revendications précédentes, **caractérisée en ce que** la paroi latérale de la partie de recueil (7) dotée de l'évidement est en outre dotée d'une partie de blocage pour maintenir des fluides éloignés de l'évidement (9).

7. Gazinière selon l'une des revendications précédentes, **caractérisée en ce que**, au niveau du bord de la partie d'appui (6), une conformation périphérique orientée vers le haut est réalisée au niveau du bord de la partie d'appui (6).

8. Gazinière selon l'une des revendications précédentes, **caractérisée en ce que** le séparateur de gouttes central (5) est fabriqué à partir d'une tôle laminée à froid avec un revêtement en émail.
